# EUROPÄISCHE PATENTSCHRIFT

(11) **EP 4 075 063 B1**
(45) Veröffentlichungstag und Bekanntmachung des Hinweises auf die Patenterteilung: **20.08.2025**
(21) Anmeldenummer: 22168154.7
(22) Anmeldetag: 13.04.2022
(51) Int. Cl.: F23N 5/16

(54) **VERFAHREN UND ANORDNUNG ZUR AKUSTISCHEN BEOBACHTUNG VON FLAMMEN IN EINEM VERBRENNUNGSRAUM EINES HEIZGERÄTES**
METHOD AND ASSEMBLY FOR ACOUSTIC MONITORING OF FLAMES IN A COMBUSTION CHAMBER OF A HEATER
PROCÉDÉ ET AGENCEMENT D'OBSERVATION ACOUSTIQUE DES FLAMMES DANS UNE CHAMBRE DE COMBUSTION D'UN APPAREIL DE CHAUFFAGE

(30) Priorität: 15.04.2021 DE 102021109424
(43) Veröffentlichungstag der Anmeldung: 19.10.2022
(73) Patentinhaber: Vaillant GmbH, 42859 Remscheid NRW (DE)
(72) Erfinder: Richter, Klaus, 42855 Remscheid (DE); Reinert, Andreas, 58455 Witten (DE); Wohlfeil, Arnold, 42799 Leichlingen (DE); Hanfland, Sven, 42653 Solingen (DE); Oerder, Bodo, 42897 Remscheid (DE); Tomczak, Jörg, 42327 Wuppertal (DE); Altendorf, Frank, 51467 Bergisch Gladbach (DE); Salg, Frank, 42897 Remscheid (DE); Grabe, Jochen, 51688 Wipperfürth (DE); Paul, Michael, 58332 Schwelm (DE); Feldmann, Carolin, 57482 Wenden (DE)
(74) Vertreter: Popp, Carsten

(56) Entgegenhaltungen:
- EP-A1- 2 194 325
- EP-A1- 2 887 027
- DE-A1- 4 302 531
- JP-A- H06 257 745
- YORI L G ET AL: "ACOUSTIC PYROMETERS: PICTURE WINDOWS TO BOILER PERFORMANCE", POWER, MCGRAW-HILL COMPAGNY, NEW YORK, NY, US, vol. 135, no. 8, 1 August 1991 (1991-08-01), pages 65 - 67, XP000243290, ISSN: 0032-5929

## Beschreibung

Die Erfindung betrifft ein Verfahren und eine Anordnung zur Beobachtung von Flammen in einem Heizgerät, insbesondere einem das mit Wasserstoff und/oder einem wasserstoffhaltigen Brenngas betreibbar ist. Wasserstoff als Brenngas oder als Beimischung zu Brenngasen wird immer wichtiger, und es werden große Anstrengungen unternommen, neue oder auch existierende Heizgeräte für einen Betrieb damit zu ertüchtigen. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser.

Wasserstoff unterscheidet sich bei seiner Verbrennung in mehreren Punkten von bisher verwendeten Brenngasen, insbesondere ist eine Wasserstofflamme für das menschliche Auge fast unsichtbar, strahlt weniger Wärme ab als mit kohlenstoffhaltigen Brennstoffen erzeugte Flammen, und es werden andere Messsysteme benötigt als bei Heizgeräten für Brennstoffe aus Kohlenwasserstoffen. Die vorliegende Erfindung ist daher besonders, aber nicht nur geeignet für Heizgeräte, die mit reinem Wasserstoff oder mit Brenngas, das zu mehr als 50%, insbesondere mehr als 97% aus Wasserstoff besteht, betrieben werden.

In Heizgeräten werden bisher im Allgemeinen einfache und robuste Sensoren eingesetzt, um die Heizgeräte zu regeln und deren sicheren Betrieb zu gewährleisten. Mit bisher üblicher Sensorik lassen sich jedoch bei Verwendung von Wasserstoff als Brenngas manche Messungen nicht zuverlässig durchführen. Eine wichtige Aufgabe ist das Feststellen des Vorhandenseins einer stabilen Flamme (ein sogenannter Flammenwächter), eine andere die Einstellung eines für eine stabile und umweltschonende Verbrennung geeigneten Verhältnisses von Verbrennungsluft zu Brenngas (Lambda-Wert). Bisher werden für diese Aufgaben bei herkömmlichen Brenngasen meist lonisationsmesssysteme eingesetzt, die die Ionisation im Verbrennungsraum, insbesondere im Bereich von Flammen, messen und deren Messwerte für eine Beobachtung der Verbrennung (als Flammenwächter und zur Regelung der Verbrennung) verwendet werden können. Auch optische Systeme finden Anwendung. Diese Anwendungen finden aber aus den oben genannten Gründen ihre Grenzen bei Verbrennung von reinem Wasserstoff und auch schon bei Brennstoffen mit hohen Anteilen an Wasserstoff, so dass Alternativen gefunden werden müssen.

Die DE 43 02 531 A1 offenbart eine Vorrichtung zur Flammenüberwachung, wobei eine Ultraschall-Sende- und Empfangseinheit vorgesehen ist und der Signalweg durch den Raumbereich der Flamme führt. Die ausgesendeten, reflektierten und wieder empfangenen Sendesignale werden in elektrische Signale gewandelt und zur Durchführung von Laufzeitmessungen und von Geschwindigkeitsmessungen bei unterschiedlichen Betriebszuständen des Brenners ausgewertet. Derart kann festgestellt werden, ob der Brenner gezündet hat und wenn ja, welche Temperatur bzw. Dichte und deren Modulation die Flamme aufweist.

Die EP 2194 325 A1 betrifft die Messung von Grenzflächeneigenschaften zwischen einer zu untersuchenden Flamme und einem Umgebungsmedium der Flamme mittels einer akustischen Sensorvorrichtung. Die Sensorvorrichtung umfasst einen akustischen Sender zum Senden einer akustischen Welle zu einem Flammenort der zu untersuchenden Flamme, einen akustischen Empfänger, der zum Empfangen einer modifizierten akustischen Welle von dem Flammenort und zum Ausgeben eines Empfängersignals auf der Grundlage der modifizierten akustischen Welle geeignet ist, und eine Verarbeitungseinheit, die eingerichtet ist zum Verarbeiten des ausgegebenen Empfängersignals und zum Ableiten der mindestens einen Grenzflächeneigenschaft der Grenzfläche zwischen dem Flammenmedium der Flamme und einem Umgebungsmedium der Flamme auf der Grundlage des verarbeiteten Empfängersignals.

Die EP 2 887 027 A1 bezieht sich auf eine aktive Messung der Gasströmungsgeschwindigkeit oder die gleichzeitige Messung von Geschwindigkeit und Temperatur bei Verbrennungsgasströmung in Brennkammern von Gasturbinentriebwerken. Es wird insbesondere ein in Umfangsrichtung und axial beabstandetes Array von akustischen Sensoren, akustischen Sendern und/oder Transceivern für eine oder mehrere Echtzeit-Messungen der aktiven Verbrennungsgasströmungsgeschwindigkeit oder der simultanen Geschwindigkeits-/Temperaturmessung vorgeschlagen.

Aufgabe der vorliegenden Erfindung ist, die mit Bezug auf den Stand der Technik geschilderten Probleme wenigstens teilweise zu lösen. Insbesondere sollen Verfahren und Anordnungen zur akustischen Beobachtung von Flammen oder Verbrennungsprozessen in einem Verbrennungsraum eines Heizgerätes geschaffen werden, die sich zum Einsatz als Flammenwächter und/oder zur Regelung der Verbrennung eignen, wobei die Anordnung einfach und geeignet für einen Alltagsbetrieb eines Heizgerätes sein soll.

Zur Lösung dieser Aufgabe dienen ein Verfahren und eine Anordnung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Hierzu tragen Verfahren bei zum Beobachten oder Überwachen von Flammen in einem Verbrennungsraum eines Heizgerätes, wobei Schallsignale, welche ausgehend von einem Ausgangspunkt hin zu mindestens einem Mikrofon gesendet werden, bestimmt bzw. analysiert werden, wobei das Schallsignal auf seinem Weg von dem Ausgangspunkt zum Mikrofon zumindest teilweise durch einen von den Flammen erhitzbaren Heiß-Bereich verlaufen. Die Art der Schallsignalanalyse kann dabei eine Laufzeit- und/oder Geräuschmustererkennung umfassen, wie nachfolgend im Einzelnen ausgeführt.

Hierzu trägt insbesondere ein Verfahren bei zum Beobachten oder Überwachen von Flammen in einem Verbrennungsraum eines Heizgerätes, wobei eine Laufzeit eines Schallsignals von einem Ausgangspunkt zu mindestens einem Mikrofon bestimmt wird und wobei das Schallsignal auf seinem Weg von dem Ausgangspunkt zum Mikrofon zumindest teilweise durch einen von den Flammen erhitzbaren Heiß-Bereich verläuft.

Das Prinzip des Verfahrens nutzt die Abhängigkeit der Schallgeschwindigkeit in einem Gas von dessen Temperatur aus. Je höher die Temperatur ist, desto größer ist die Schallgeschwindigkeit. Veränderungen in der chemischen Zusammensetzung können im vorliegenden Fall vernachlässigt oder kompensiert werden. Vereinfacht ausgedrückt braucht ein Schallsignal von einem vorgegebenen Ausgangspunkt bis zum Mikrofon weniger Zeit, wenn in einem Bereich (Heiß-Bereich) auf seinem Weg eine Verbrennung stattfindet, die die Temperatur dort (deutlich) erhöht, als wenn keine Verbrennung stattfindet, also keine Flammen vorhanden sind. Dieser Effekt kann zur zuverlässigen Erkennung des Vorhandenseins von Flammen (nach Art eines Flammenwächter) genutzt werden. Es lassen sich viele Arten von Schall für dieses Verfahren nutzen. Am einfachsten zu verarbeiten sind periodische Schallwellen, weil man bei diesen beim Zünden oder Erlöschen von Flammen eine Phasenverschiebung feststellen kann, was eine sehr einfache und schnelle Form der Laufzeitmessung ist. Solche periodischen Geräusche können auch z. B. durch ein Gebläse oder andere Komponenten des Heizgerätes entstehen und für die Messung verwendet werden.

Dabei wird das Schallsignal stromaufwärts von dem Verbrennungsraum in einem von Luft und/oder Brenngas durchströmbaren Kalt-Bereich erzeugt. Insbesondere kann also das Schallsignal aus dem Kalt-Bereich hin zu dem Heiß-Bereich abgegeben werden. So können für den Schallgenerator auch nicht hitzebeständige Materialien verwendet werden und eine eventuelle Wartung dieses Schallgenerators ist leichter möglich als in dem Heiß-Bereich.

Das mindestens eine Mikrofon ist zudem in und/oder stromabwärts von dem Verbrennungsraum angeordnet, damit zumindest ein Teil des Weges des Schallsignals durch einen Heiß-Bereich verläuft. Insbesondere wird also das Schallsignal in einem Bereich in und/oder stromabwärts von dem Verbrennungsraum erfasst bzw. empfangen.

Bevorzugt wird das Schallsignal von mindestens einem (separaten) Schallgenerator (z. B. einem Lautsprecher) erzeugt. Dies ermöglicht die Abgabe des Schallsignals mit einer vorgebbaren Signalform, Signalstärke und/oder Frequenz, die sich leicht mit den vom Mikrofon gemessenen Signalen vergleichen lässt, wodurch die Laufzeit und/oder eine Phasenverschiebung gemessen bzw. bestimmt werden können.

Es ist möglich, dass während des Verfahrens ein Wert für die Laufzeit ermittelt wird. Dieser Wert kann mit mindestens einem Referenzwert, beispielsweise einem gespeicherten oder (vorher) ermittelten Referenzwert, verglichen werden. Aus dem Vergleich kann der (aktuell) eine Bewertung erfolgen, ob sich eine (wesentliche) Verkürzung und/oder (wesentliche) Verlängerung der Laufzeit ergeben hat. Dadurch kann aus einer Verkürzung der Laufzeit auf das Zünden und/oder aus einer Verlängerung der Laufzeit auf das Erlöschen von Flammen geschlossen werden.

Insbesondere kann aus der (ermittelten) Laufzeit eines Schallsignals sogar auf eine Temperatur in dem Heiß-Bereich geschlossen werden, was nicht nur eine qualitative Aussage über das Vorhandensein von Flammen ermöglicht, sondern auch eine quantitative Aussage über die Temperatur und damit über die Leistung des Heizgerätes und/oder das Verhältnis von Luft zu Brenngas. Die Messung kann daher auch zur Regelung eines Verbrennungsprozesses herangezogen werden, jedenfalls dann, wenn die Temperatur oder das Verhältnis von Luft zu Brenngas aus anderen Messungen bekannt sind.

Zusätzlich oder alternativ zu den bisher beschriebenen Messungen kann das Mikrofon zur Aufnahme von Geräuschen und/oder Geräuschmustern genutzt werden, die mit bekannten Geräuschen oder Geräuschmustern verglichen werden, wodurch Informationen über das Zünden und/oder Erlöschen von Flammen und/oder den Zustand des Heizgerätes und/oder Eigenschaften eines Verbrennungsprozesses im Verbrennungsraum gewonnen werden. Verfahren zum Beobachten oder Überwachen von Flammen in einem Verbrennungsraum eines Heizgerätes, wobei Schallsignale (Geräusche und/oder Geräuschmuster) aus dem Verbrennungsraum mit mindestens einem Mikrofon erfasst werden und wobei diese Geräusche und/oder Geräuschmuster für eine (automatischen) Bewertung des Flammenzustands, des Betriebszustandes des Heizgerätes und/oder des Verbrennungsvorgangs genutzt werden.

Heizgeräte erzeugen ganz typische Geräusche beim Zünden und beim Betrieb in unterschiedlichen Betriebszuständen, so dass mit fortgeschrittenen Mustererkennungsverfahren (ähnlich denen einer Spracherkennung) aus den vom Mikrofon aufgenommenen Schallsignalen viele Informationen gewonnen werden können. Wenn andere Sensoren oder Informationsquellen zur Erkennung von Betriebszuständen vorhanden sind, kann ein solches System selbstlernend ausgelegt werden, so dass aufgenommene Muster immer genauer bestimmten Ereignissen oder Betriebszuständen zugeordnet und z. B. zu einer Plausibilitätsprüfung herangezogen werden können. Eine Laufzeitmessung tritt dann in den Hintergrund oder kann sogar (zumindest zeitweise) ganz entfallen. So wird es beispielsweise möglich, ganz bestimmte Geräuschmuster, die beim Ablauf einer Zündsequenz, die zu einer korrekten Zündung führt, im Heizgerät entstehen, zu erkennen und daraus auf das Vorhandensein von Flammen zu schließen. Ähnliches kann mit anderen Ereignissen und Zuständen erfolgen. Umgebungsgeräusche und andere externe Störungen können dabei ausgefiltert werden.

Zur Lösung der Aufgabe trägt auch eine Anordnung bei zum Beobachten oder Überwachen von Flammen in einem Verbrennungsraum eines Heizgerätes, wobei in oder stromabwärts von dem Verbrennungsraum mindestens ein Mikrofon angeordnet ist, welches Schallsignale von einem Ausgangspunkt empfangen kann und mit einer Auswerteeinheit verbunden ist, die eingerichtet ist, die Laufzeit der Schallsignale zwischen Ausgangspunkt und Mikrofon zu bestimmen und weiter zu verarbeiten und wobei zwischen Ausgangspunkt und Mikrofon ein von den Flammen erhitzbarer Heiß-Bereich liegt, der von den Schallsignalen durchlaufen werden muss.

Dabei ist der Ausgangspunkt stromaufwärts von dem Verbrennungsraum in oder an einem von Luft und/oder Brenngas durchströmbaren Kalt-Bereich angeordnet. Ein dort eingespeistes Schallsignal pflanzt sich in der Luft und/oder dem Brenngas fort, gelangt zum Brenner und von dort in den Verbrennungsraum und durch den Heiß-Bereich zum Mikrofon.

Dazu ist es nicht unbedingt erforderlich, dass ein Schallsignal am Ausgangspunkt selbst erzeugt wird. Es können auch Schallsignale aus anderen Quellen (z. B. Gebläse) genutzt werden, allerdings sollte dann (z. B. durch ein weiteres Mikrofon) der Zeitpunkt festgestellt werden, zu dem das Schallsignal den Ausgangspunkt passiert.

Bevorzugt ist mindestens ein (separater, ggf. für dieses Verfahren eingerichteter) Schallgenerator am Ausgangspunkt als Schallquelle vorhanden. Dieser wird von einer Auswerteeinheit angesteuert, so dass in der Auswerteeinheit schon die Information über den Zeitpunkt der Aussendung eines Schallsignals und/oder über Frequenz und Phase eines periodischen Signals vorliegt.

Dabei ist die Auswerteeinheit bevorzugt eingerichtet, aus einer Verkürzung der Laufzeit auf das Zünden und/oder aus einer Verlängerung der Laufzeit auf das Erlöschen von Flammen zu schließen.

Additiv oder alternativ ist die Auswerteeinheit eingerichtet, vom Mikrofon aufgenommene Geräusche oder Geräuschmuster zu verarbeiten und mit gespeicherten Geräuschen oder Geräuschmustern zu vergleichen und weiter zu verarbeiten. Die gespeicherten Daten können vorgegeben oder durch einen Lernprozess entstanden sein.

Ein weiterer Aspekt betrifft auch ein Computerprogrammprodukt umfassend Befehle, die bewirken, dass die beschriebene Anordnung das beschriebene Verfahren ausführt. Die Auswertung der gemessenen Daten und deren weitere Verwendung im Heizgerät benötigen ein Programm und Daten für die Steuerung des Heizgerätes, wobei beides gelegentlich aktualisiert werden muss.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Ein anderer Aspekt betrifft die Verwendung von im Heizgerät erzeugten Schallsignalen zur Bereitstellung von Informationen über den Zustand des Heizgerätes, und/oder Eigenschaften eines Verbrennungsprozesses im Verbrennungsraum. Insbesondere kann die Verwendung der Schallsignale als Flammenwächter vorgesehen sein.

Ein schematisches Ausführungsbeispiel der Erfindung, auf das diese jedoch nicht beschränkt ist, und die Funktionsweise des Verfahrens werden nun anhand der Zeichnung näher erläutert. Es stellt dar:
- Fig. 1:: ein Heizgerät mit Mikrofon zur akustischen Überwachung.

Fig. 1 zeigt schematisch ein Heizgerät 1 mit einer Luftzufuhr 2, die mit einem Gebläse 4 ausgestattet ist und Luft zu einem Brenner 6 befördert. Über eine Brenngaszufuhr 3 mit einem Brenngasventil 5 wird Brenngas der Luft L beigemischt. Das entstehende Brenngas-Luft-Gemisch wird mittels einer Zündeinrichtung 10 in einem Verbrennungsraum 7 gezündet und verbrannt. Entstehende Abgase geben den größten Teil ihrer Wärme an einen Wärmetauscher 9 ab und werden dann durch eine Abgasanlage 8 in die Umgebung abgeführt. Eine Steuer- und Regeleinheit 11, steuert jeden Start des Heizgerätes 1 und den dabei ablaufenden eigentlichen Zündvorgang. Die Steuer- und Regeleinheit 11 steuert über Datenleitungen 13 das Gebläse 4 und das Brenngasventil 5. Eine Zündleitung 14 verbindet die Steuer- und Regeleinheit 11 mit der Zündeinrichtung 10, in den meisten Fällen eine Zündelektrode zur Erzeugung von Zündfunken.

Zur akustischen Überwachung des Verbrennungsprozesses, insbesondere zur Erkennung von Flammen 22, ist ein Mikrofon 16 in oder stromabwärts von dem Verbrennungsraum 7 angeordnet, welches über eine Messleitung 15 mit einer Auswerteeinheit 12 verbunden ist. Die Auswerteeinheit 12 steuert auch über eine Signalleitung 18 einen Schallgenerator 17 an, z. B. einen Lautsprecher, der ein Schallsignal erzeugt, und zwar vorzugsweise ein periodisches. Dieses wird an einer Einspeisung 19 in einen Kaltbereich 20 eingespeist und erzeugt dort Schallwellen, die sich in Luft und/oder Brenngas, die in diesem Kaltbereich 20 vorhanden sind, mit einer ersten Schallgeschwindigkeit ausbreiten. So gelangen sie zum Brenner 6 und von dort in den Verbrennungsraum 7. Findet gerade keine Verbrennung statt, so ändert sich diese Schallgeschwindigkeit nicht und die Schallwellen erreichen nach einer Basislaufzeit das Mikrofon 16. Die Basislaufzeit wird in der Auswerteeinheit bestimmt. Es kann auch bei periodischen Schallwellen die Phase der Wellen bestimmt werden. Zünden nun Flammen 22 im Verbrennungsraum 7, so entsteht ein Heißbereich 21 durch die freiwerdende Wärme. In diesem Heißbereich 21 herrscht eine zweite größere Schallgeschwindigkeit, da die Schallgeschwindigkeit in einem Gas mit der Temperatur zunimmt. Die Laufzeit des Signals wird dadurch kürzer als die Basislaufzeit, was gemessen werden kann und einen sicheren Schluss auf das Vorhandensein von Flammen 22 zulässt. Werden die Phasen eines periodischen Signals beobachtet, so ergibt sich beim Zünden der Flammen 22 eine Phasenverschiebung, die ebenfalls (oder alternativ) gemessen werden kann. Beim Erlöschen der Flammen 22 ist der Ablauf umgekehrt, was ebenfalls einen sicheren Rückschluss auf das Erlöschen zulässt. Eine Realisierung eines akustischen Flammenwächters ist daher möglich. Auch eine quantitative Bestimmung der Temperatur im Heißbereich 21 ist auf diese Weise durchführbar.

Grundsätzlich kann auf den Schallgenerator 17 verzichtet werden, wenn es andere (periodische) Schallwellen gibt (z. b. vom Gebläse 4 und/oder vom Brenner 6 verursacht), deren Laufzeit oder Phase gemessen werden kann. Insbesondere zur Beobachtung der Phase solcher Schallwellen reicht ein Mikrofon 16 als Instrumentierung aus. Es kann aber auch beispielsweise ein (nicht dargestelltes) zusätzliches Mikrofon statt des Schallgenerators 17 eingesetzt werden, so dass die Laufzeit von besonders unterscheidbaren Schallsignalen zwischen zwei Mikrofonen bestimmt wird.

Schließlich ist es additiv oder alternativ auch möglich, mit dem Mikrofon 16 generell Geräusche aufzunehmen, die das Heizgerät 1 in unterschiedlichen Betriebssituationen erzeugt. Beim Zünden, Wechseln zwischen Lastzuständen, unterschiedlichen Drehzahlen des Gebläses 4 und/oder unterschiedlichen Einstellungen des Brenngasventils 5 entstehen charakteristische Geräusche bzw. Geräuschmuster, die von der Auswerteeinheit 12 erkannt und zugeordnet werden können. Insbesondere das Zünden von Flammen 22 oder deren Erlöschen erzeugen charakteristische Muster, die erkannt werden können. Auch so kann ein Flammenwächter realisiert werden. Wenn, wie bei modernen Heizgeräten üblich, eine umfangreiche Sensorik (zumindest während einer Inbetriebnahme) vorhanden ist, kann eine Geräuschmustererkennung auch selbstlernend (ähnlich wie bei einer Spracherkennung) ausgelegt werden, so dass im Laufe des Betriebes Geräuschmuster immer besser bestimmten Zuständen oder Ereignissen (eines individuellen Heizgerätes an seinem Standort) zugeordnet werden, bis die Geräuscherkennung als Flammenwächter und/oder zur Regelung oder zumindest zur Plausibilitätsprüfung anderer Messdaten eingesetzt werden kann.

So kann insbesondere ein Zündvorgang besonders gut akustisch überwacht werden, da er viele charakteristische Geräusche erzeugt. Vom Anlaufen des Gebläses 4 über das Öffnen des Brenngasventils 5 bis zum Knacken von Zündfunken kann der Zündvorgang genauestens akustisch überwacht werden. In einem bestimmten Zeitintervall nach Erkennen von Zündfunken sollte dann die Zündung erfolgen, so dass in diesem Zeitintervall auf ein charakteristisches Geräusch(muster) für das Zünden von Flammen 22 geachtet werden muss. Erkennt die Auswerteeinheit 12 dieses Geräusch nicht innerhalb des Zeitintervalls, wird der Zündvorgang abgebrochen. Dies lässt sich mit moderner Elektronik innerhalb der für (sicherheitsrelevante) Flammenwächter erforderlichen kurzen Zeit bewerkstelligen.

Die vorliegende Erfindung erlaubt es, mit einer einfachen und robusten Instrumentierung an einem Heizgerät, insbesondere einem mit Wasserstoff oder wasserstoffhaltigem Brenngas betriebenen, einen akustischen Flammenwächter und die Messung anderer für eine Regelung wichtiger Größen zu verwirklichen.

### Bezugszeichenliste

- 1: Heizgerät
- 2: Luftzufuhr
- 3: Brenngaszufuhr
- 4: Gebläse
- 5: Brenngasventil
- 6: (Vormisch-)Brenner
- 7: Verbrennungsraum
- 8: Abgasanlage
- 9: Wärmetauscher
- 10: Zündeinrichtung
- 11: Steuer- und Regeleinheit
- 12: Auswerteeinheit
- 13: Steuerleitungen
- 14: Zündleitung
- 15: Messleitung
- 16: Mikrofon
- 17: Schallgenerator (Lautsprecher)
- 18: Signalleitung
- 19: Einspeisung
- 20: Kalt-Bereich
- 21: Heiß-Bereich
- 22: Flammen

## Patentansprüche

1. Verfahren zum Beobachten oder Überwachen von Flammen (22) in einem Verbrennungsraum (7) eines Heizgerätes (1), wobei eine Laufzeit eines Schallsignals von einem Ausgangspunkt zu mindestens einem Mikrofon (16) bestimmt wird und wobei das Schallsignal auf seinem Weg von dem Ausgangspunkt zum Mikrofon (16) zumindest teilweise durch einen von den Flammen (22) erhitzbaren Heiß-Bereich (21) verläuft, wobei das Schallsignal stromaufwärts von dem Verbrennungsraum (7) in einem von Luft und/oder Brenngas gefüllten Kalt-Bereich (21) erzeugt wird, sich in der Luft und/oder dem Brenngas fortpflanzt, zu einem Brenner (6) des Heizgerätes (1) gelangt und von dort in den Verbrennungsraum (7) und durch den Heiß-Bereich zum mindestens einen Mikrofon (16), welches in und/oder stromabwärts von dem Verbrennungsraum (7) angeordnet ist.

2. Verfahren nach Anspruch 1, wobei das Schallsignal von mindestens einem Schallgenerator (17) erzeugt wird.

3. Verfahren nach Anspruch 1, wobei Schallsignale eines Gebläses (4) bei unterschiedlichen Drehzahlen des Gebläses (4) des Heizgerätes (1) genutzt werden.

4. Verfahren nach Anspruch 3, wobei mit einem weiteren Mikrofon festgestellt wird, wann das Schallsignal den Ausgangspunkt passiert.

5. Verfahren nach einem der vorhergehenden Ansprüche, wobei aus einer Verkürzung der Laufzeit auf das Zünden und/oder aus einer Verlängerung der Laufzeit auf das Erlöschen von Flammen (22) geschlossen wird.

6. Verfahren nach einem der vorhergehenden Ansprüche, wobei aus der Laufzeit auf eine Temperatur in dem Heiß-Bereich (21) geschlossen wird.

7. Verfahren nach einem der vorhergehenden Ansprüche, wobei das Mikrofon (16) zur Aufnahme von Geräuschen oder Geräuschmustern genutzt wird, die mit bekannten Geräuschen oder Geräuschmustern verglichen werden, wodurch Informationen über den Zustand des Heizgerätes (1) und/oder Eigenschaften eines Verbrennungsprozesses im Verbrennungsraum (7) gewonnen werden.

8. Heizgerät mit einer Anordnung zum Beobachten oder Überwachen von Flammen (1) in einem Verbrennungsraum (7) des Heizgerätes (1), wobei das Heizgerät einen von Luft und/oder Brenngas durchströmbaren Kalt-Bereich (2) und einen Verbrennungsraum (7) umfasst, wobei die Anordnung mindestens ein Mikrofon (16) und eine Auswerteeinheit (12) umfasst, wobei ein Ausgangspunkt von Schallsignalen stromaufwärts von dem Verbrennungsraum (7) in oder an dem Kalt-Bereich (2) angeordnet ist, wobei das mindestens eine Mikrofon in und/oder stromabwärts von dem Verbrennungsraum (7) angeordnet ist, wobei das Mikrofon (16) Schallsignale von dem Ausgangspunkt empfangen kann und mit der Auswerteeinheit (12) verbunden ist, die dazu eingerichtet ist, die Laufzeit der Schallsignale zwischen Ausgangspunkt und Mikrofon (16) zu bestimmen und weiter zu verarbeiten, und wobei zwischen Ausgangspunkt und Mikrofon (16) ein von den Flammen (22) erhitzbarer Heiß-Bereich (21) liegt, der von den Schallsignalen durchlaufen werden muss.

9. Anordnung nach Anspruch 8, wobei mindestens ein Schallgenerator (17) am Ausgangspunkt als Schallquelle vorhanden ist.

10. Anordnung nach Anspruch 8, wobei ein Gebläse (4) des Heizgerätes (1) als Schallquelle zur Erzeugung von Schallsignalen bei unterschiedlichen Drehzahlen vorhanden ist, wobei bevorzugt ein zusätzliches Mikrofon vorhanden ist, welches eingerichtet ist, den Zeitpunkt festzustellen, wenn das Schallsignal den Ausgangspunkt passiert.

11. Computerprogrammprodukt umfassend Befehle, die bewirken, dass, wenn sie durch eine Steuer- und Regeleinheit eines Heizgerätes nach einem der Ansprüche 8 bis 10 ausgeführt werden, das Heizgerät das Verfahren nach einem der Ansprüche 1 bis 7 ausführt.

## Claims

1. Method for observing or monitoring flames (22) in a combustion chamber (7) of a heating appliance (1), wherein a propagation time of a sound signal is determined from a starting point to at least one microphone (16) and wherein the sound signal on its path from the starting point to the microphone (16) passes at least partially through a hot region (21) which can be heated by the flames (22), wherein the sound signal is generated upstream of the combustion chamber (7) in a cold region (21) filled with air and/or combustion gas, propagates in the air and/or the combustion gas, reaches a burner (6) of the heating appliance (1) and from there into the combustion chamber (7) and through the hot region to the at least one microphone (16), which is arranged in and/or downstream of the combustion chamber (7).

2. Method according to claim 1, wherein the sound signal is generated by at least one sound generator (17).

3. Method according to claim 1, wherein sound signals from a fan (4) are utilised at different speeds of the fan (4) of the heating appliance (1).

4. The method according to claim 3, wherein a further microphone is used to determine when the sound signal passes the starting point.

5. Method according to one of the preceding claims, wherein the ignition of flames (22) is inferred from a shortening of the running time and/or the extinction of flames (22) is inferred from an extension of the running time.

6. Method according to one of the preceding claims, wherein a temperature in the hot region (21) is inferred from the running time.

7. The method according to any one of the preceding claims, wherein the microphone (16) is used to record sounds or sound patterns which are compared with known sounds or sound patterns, thereby obtaining information about the state of the heating appliance (1) and/or characteristics of a combustion process in the combustion chamber (7).

8. Heating appliance with an arrangement for observing or monitoring flames (1) in a combustion chamber (7) of the heating appliance (1), wherein the heating appliance comprises a cold area (2) through which air and/or combustion gas can flow and a combustion chamber (7), wherein the arrangement comprises at least one microphone (16) and an evaluation unit (12), wherein a starting point of sound signals is arranged upstream of the combustion chamber (7) in or at the cold area (2), wherein the at least one microphone is arranged in and/or downstream of the combustion chamber (7), wherein the microphone (16) can receive sound signals from the starting point and is connected to the evaluation unit (12), which is set up to determine and further process the transit time of the sound signals between the starting point and the microphone (16), and wherein a hot area (21), which can be heated by the flames (22) and through which the sound signals must pass, lies between the starting point and the microphone (16).

9. Arrangement according to claim 8, wherein at least one sound generator (17) is present at the starting point as a sound source.

10. Arrangement according to claim 8, wherein a fan (4) of the heating appliance (1) is present as a sound source for generating sound signals at different speeds , wherein an additional microphone is preferably present, which is set up to determine the time when the sound signal passes the starting point.

11. A computer program product comprising instructions which, when executed by a control and regulation unit of a heating appliance according to any one of claims 8 to 10, cause the heating appliance to perform the method according to any one of claims 1 to 7.

## Revendications

1. Procédé pour observer ou surveiller des flammes (22) dans une chambre de combustion (7) d'un appareil de chauffage (1), dans lequel un temps de propagation d'un signal sonore est déterminé à partir d'un point de départ vers au moins un microphone (16), et dans lequel le signal sonore, sur son trajet depuis le point de départ jusqu'au microphone (16), traverse au moins partiellement une zone chaude (21) pouvant être chauffée par les flammes (22), dans lequel le signal sonore est généré en amont de la chambre de combustion (7) dans une zone froide (21) remplie d'air et/ou de gaz combustible, se propage dans l'air et/ou le gaz combustible, atteint un brûleur (6) de l'appareil de chauffage (1) et pénètre dans la chambre de combustion (7) à partir de là et à travers la zone chaude vers le au moins un microphone (16) qui est disposé dans et/ou en aval de la chambre de combustion (7).

2. Procédé selon la revendication 1, dans lequel le signal sonore est généré par au moins un générateur de son (17).

3. Procédé selon la revendication 1, dans lequel des signaux sonores d'un ventilateur (4) sont utilisés à différentes vitesses de rotation du ventilateur (4) de l'appareil de chauffage (1).

4. Procédé selon la revendication 3, dans lequel un microphone supplémentaire est utilisé pour déterminer quand le signal sonore passe le point de départ.

5. Procédé selon l'une quelconque des revendications précédentes, dans lequel l'allumage est déduit à partir d'un raccourcissement du temps de propagation et/ou l'extinction des flammes (22) est déduite à partir d'un allongement du temps de propagation.

6. Procédé selon l'une quelconque des revendications précédentes, dans lequel une température dans la zone chaude (21) est déduite à partir du temps de propagation.

7. Procédé selon l'une quelconque des revendications précédentes, dans lequel le microphone (16) est utilisé pour enregistrer des bruits ou des modèles de bruits qui sont comparés à des bruits ou modèles de bruits connus, moyennant quoi des informations sur l'état de l'appareil de chauffage (1) et/ou des propriétés d'un processus de combustion dans la chambre de combustion (7) peuvent être obtenues.

8. Appareil de chauffage avec un agencement pour observer ou surveiller des flammes (1) dans une chambre de combustion (7) de l'appareil de chauffage (1), dans lequel l'appareil de chauffage comprend une zone froide (2) pouvant être traversée par de l'air et/ou du gaz combustible et une chambre de combustion (7), dans lequel l'agencement comprend au moins un microphone (16) et une unité d'évaluation (12), dans lequel un point de départ des signaux sonores est disposé en amont de la chambre de combustion (7) dans ou au niveau de la zone froide (2), dans lequel le au moins un microphone est disposé dans et/ou en aval de la chambre de combustion (7), dans lequel le microphone (16) peut recevoir des signaux sonores provenant du point de départ et est relié à l'unité d'évaluation (12) qui est configurée pour déterminer et traiter le temps de propagation des signaux sonores entre le point de départ et le microphone (16), et dans lequel une zone chaude (21) pouvant être chauffée par les flammes (22) qui doit être traversée par les signaux sonores est située entre le point de départ et le microphone (16).

9. Agencement selon la revendication 8, dans lequel au moins un générateur de son (17) est présent au point de départ en tant que source sonore.

10. Agencement selon la revendication 8, dans lequel un ventilateur (4) de l'appareil de chauffage (1) est présent en tant que source sonore pour générer des signaux sonores à différentes vitesses de rotation, dans lequel un microphone supplémentaire est de préférence présent, lequel est configuré pour déterminer le moment où le signal sonore passe le point de départ.

11. Produit de programme informatique comprenant des instructions qui, lorsqu'elles sont exécutées par une unité de commande et de régulation d'un appareil de chauffage selon l'une quelconque des revendications 8 à 10, amènent l'appareil de chauffage à exécuter le procédé selon l'une quelconque des revendications 1 à 7.
